# FASCICULE DE BREVET EUROPEEN

(11) **EP 0 597 770 B1**
(45) Date de publication et mention de la délivrance du brevet: **05.03.1997**
(21) Numéro de dépôt: 93402742.6
(22) Date de dépôt: 09.11.1993
(51) Int. Cl.: G07B 17/00

(54) **Machine à affranchir modulaire comportant un dispositif d'assemblage de modules à centrage et verrouillage automatique**
Modulare Frankiermaschine mit einer Vorrichtung zum Zusammenbauen und zur automatischen Verriegelung und Zentrierung von Modulen
Modular franking machine comprising a device for assembling modules with automatic centering and locking system

(30) Priorité: 10.11.1992 FR 9213537
(43) Date de publication de la demande: 18.05.1994
(73) Titulaire: NEOPOST INDUSTRIE, F-92220 Bagneux (FR)
(72) Inventeur: Ferreol-Ragotin, André, F-91000 Evry (FR)
(74) Mandataire: Joly, Jean-Jacques

(56) Documents cités:
- FR-A- 2 664 722
- GB-A- 2 173 738
- GB-A- 2 235 656
- US-A- 5 002 500
- US-A- 5 093 560

## Description

L'invention se rapporte à une machine à affranchir modulaire, comportant un premier module, un second module, un dispositif d'assemblage de modules conçu pour maintenir le premier module dans le prolongement du second module, le dispositif d'assemblage comportant au moins une broche fixée au premier module et faisant saillie et un fourreau aménagé dans le second module, la broche et le fourreau étant agencés pour s'insérer l'un dans l'autre par translation, et des moyens de verrouillage en position de la broche par rapport au fourreau lorsqu'ils sont insérés l'un dans l'autre.

On connaît du document FR-2664722, une machine à affranchir modulaire comprenant une tête d'impression, une base, et un dispositif d'assemblage de la tête d'impression avec la base comportant une broche portée par la base et agencée pour s'insérer dans un fourreau aménagé dans la tête d'impression, et des moyens de verrouillage en position de la broche par rapport au fourreau. Ces moyens de verrouillage sont constitués d'un crochet monté pivotant sur la base et coopérant avec une retenue portée par la tête d'impression.

Ce dispositif d'assemblage connu permet le centrage de la tête d'impression par rapport à l'axe longitudinal de la broche. Du fait que le crochet de verrouillage est distant de l'axe longitudinal de la broche, la manoeuvre du crochet pour le faire coopérer avec la retenue peut entraîner un cintrage de la broche. Le but de l'invention est de remédier à cet inconvénient.

Par ailleurs, l'assemblage de ces deux modules s'effectue d'abord en amenant la tête d'impression face à la base de la machine à affranchir de manière à pouvoir insérer la broche dans le fourreau, puis en manoeuvrant le crochet pour le faire coopérer avec la retenue lorsque la broche est complètement insérée dans le fourreau. Par conséquent, l'assemblage de ces deux modules nécessite deux opérations distinctes.

Le document US-A-5 002 500 se rapporte à une liaison mécanique verrouillable entre deux modules (désignés 40 et 42 dans l'antériorité) d'une installation électrique. Ces moyens de verrouillage comportent, d'une part, un piston (120) mobile axialement à l'intérieur de la broche (116) pour déplacer un organe rétractable (112) logé à l'intérieur de la broche de manière à ce que celui-ci fasse saillie vers l'extérieur de la broche, et d'autre part, un évidement (108c) dans le fourreau (108) pour recevoir ledit organe faisant saillie afin d'immobiliser la broche dans le fourreau.

On souhaite maintenant pouvoir disposer d'un dispositif d'assemblage de modules de machine à affranchir qui permet d'assembler et verrouiller en position deux modules de cette machine en une seule opération, c'est à dire en ayant qu'à insérer la broche dans le fourreau. Toutefois, un tel dispositif doit permettre un désassemblage facile des deux modules sans risquer de cintrer la broche. On souhaite donc que le verrouillage de la broche dans le fourreau puisse s'effacer par une commande mécanique ou électromécanique simple.

A cet effet l'invention a pour objet, une machine à affranchir modulaire selon la revendication 1. Le déplacement axial du piston permet ainsi un verrouillage de la broche dans le fourreau sans risque de cintrage de la broche.

Le dispositif d'assemblage comprend un ensemble de manoeuvre du piston qui déplace axialement et automatiquement le piston dans la broche durant l'insertion de la broche dans le fourreau. De cet manière, l'assemblage deux modules et le verrouillage en position de la broche dans le fourreau ne nécessitent plus qu'une seule opération.

Selon un mode de réalisation particulièrement simple, le piston comporte une portion de piston formant une rampe qui déplace l'organe rétractable vers l'extérieur de la broche. L'organe rétractable peut être une bille et l'évidement dans le fourreau peut être un alésage.

Dans le prolongement de l'invention, la machine comprend en outre un ensemble de déverrouillage qui est agencé pour exercer une force de poussée axiale sur le piston de manière à déverrouiller automatiquement la broche dans le fourreau et actionner l'ensemble de manoeuvre de façon à séparer le premier module du second module. Cet agencement permet non seulement un déverrouillage rapide de la broche dans le fourreau sans cintrage de la broche, mais aussi de désassembler plus facilement les deux modules en les écartant l'un de l'autre automatiquement.

Un exemple de réalisation de l'invention est maintenant décrit en détail ci-après en référence aux dessins.

Les figures 1,2,3,4 représentent schématiquement un dispositif d'assemblage et un ensemble de verrouillage/déverroouillage, vu en coupe, pendant différentes phases d'assemblage et de désassemblage de deux modules d'une machine à affranchir.

Les figures 5,6,7 représentent en détail un dispositif d'assemblage et un ensemble de vérrouillage/déverrouillage pour l'assemblage et et le désassemblage d'une tête d'impression de machine à affranchir et d'une base de machine à affranchir.

La figure 8 représente plus en détail l'organe rétractable de verrouillage.

Les figures 1,2,3 montrent une partie d'une machine à affranchir comportant deux modules à assembler l'un dans le prolongement de l'autre, par exemple un module 1 constituant la base d'une machine à affranchir et un module 2 constituant par exemple un alimenteur en plis de courrier de cette machine à affranchir.

Le module 1 comprend une plaque de référence 10, ayant une surface d'appui 10A relativement plane, et formant une partie de la structure externe du module 1. De même, le module 2 comprend une plaque de référence 20, ayant une surface d'appui 20A relativement plane, formant une partie de la structure externe du module 2.

La machine à affranchir comporte aussi un dispositif d'assemblage conçu pour maintenir le module 1 dans le prolongement du module 2, les plaques 10 et 20 étant alors jointives.

Ce dispositif d'assemblage comporte au moins une broche 11 formé d'un tube creux traversant la plaque 10 perpendiculairement à sa surface d'appui et solidaire de la plaque 10. La broche 11 fait saillie par rapport à la surface d'appui de la plaque 10, c'est à dire qu'elle s'étend vers l'extérieur du module 1. Elle a une extrémité 11A tronconique.

Le dispositif d'assemblage comporte aussi un fourreau 21 traversant la plaque 20 et formé de deux alésages 21A,21B ayant des diamètres différents et raccordés par une portion tronconique 21C. Le diamètre de l'alésage 21A constituant l'entrée du fourreau, est sensiblement plus grand que le diamètre extérieur de la broche 11 et ajusté de manière à ce que la broche 11 s'insère dans l'alésage 21A avec le moins de jeu possible.

Un piston 12 est monté coulissant axialement à l'intérieur de la broche 11. Ce piston 12 est constitué de deux cylindres 12A,12D ayant des diamètres différents raccordés par une portion de piston 12C de forme tronconique formant une rampe. Le cylindre 12A constitue une partie d'extrémité du piston 12 et a un diamètre plus grand que celui du cylindre 12D.

Une (ou plusieurs) bille 13 est logée à l'intérieur de la broche dans un logement associé 17 et coopère avec les cylindres 12A,12D et la portion de piston tronconique 12C. Le logement 17 est débouchant de manière à ce que la bille 13 puisse faire saillie vers l'extérieur de la broche 11 lorsque la bille repose sur le cylindre 12A.

Un ensemble de manoeuvre 14 est prévu pour déplacer axialement le piston dans la broche durant l'insertion de la broche 11 dans le fourreau 21. L'ensemble de manoeuvre 14 comprend deux arbres 14B traversant la plaque 10 perpendiculairement à la surface d'appui 10A de la plaque 10. Les arbres 14B sont montés coulissant à travers la plaque 10 et sont disposés de part et d'autre de la broche. Les deux arbres de poussée 14B sont reliés entre-eux par une plaque 14A coulissant le long du cylindre 12D du piston 12. Un ressort de compression 15 est monté sur le piston 12 entre la plaque 14A et une extrémité d'arrêt 12B du piston. Le ressort 15 travaille en compression à l'encontre du déplacement de la plaque 14A pour déplacer axialement le piston 12 dans la broche 11 au moment ou la bille 13 fait face à l'alésage 21B distant de l'entrée du fourreau 21, la broche 11 étant alors complètement insérée dans le fourreau 21.

Un ensemble de déverrouillage 16 est encore prévu pour exercer une force de poussée axiale sur l'extrémité 12B du piston 12 de manière à rétracter la bille 13 pour déverrouiller automatiquement la broche 11 du fourreau 21 et séparer les deux plaques 10 et 20.

Sur les figures, l'ensemble de déverrouillage 16 comprend un levier 16A articulé sur la plaque 10 autour d'un axe 16C, et soumis à un ressort de rappel 16B fixé par une extrémité à la plaque 10.

L'assemblage des deux modules 1,2 s'opère de la façon suivante.

La plaque 10 du module 1 reste fixe. La plaque 20 du module 2 est rapprochée de la plaque 10 suivant la direction indiquée par la flèche F comme visible sur la figure 1, l'ouverture du fourreau 21 se présentant face à la partie d'extrémité tronconique 11A de la broche 11. La plaque 20 est centrée automatiquement sur l'axe longitudinal de la broche 11 par l'insertion de la partie d'extrémité 11A tronconique de la broche 11 dans l'alésage 21A. En poursuivant la manoeuvre, la broche 11 s'insère dans le fourreau 21 et la surface d'appui de la plaque 20 vient en contact contre l'extrémité libre des arbres de poussée 14B comme visible sur la figure 2. L'entrée de l'alésage 21A se trouve sensiblement au dessus du milieu 13C de la bille 13, ce qui maintient la bille 13 en position rétractée dans son logement 17.

En poursuivant la manoeuvre comme visible sur la figure 3, les arbres de poussée 14B sont poussés par la plaque 20 et coulissent dans celle-ci. Ils entraînent la plaque 14A qui coulisse le long de l'axe du piston 12. Du fait que la bille 13 se trouve dans son logement 17, elle empêche le déplacement axial du piston 12 selon la direction F dans la broche 11. Le ressort 15 se comprime jusqu'à ce que la bille 13 se trouve face à l'alésage 21B. A cet instant, les deux surfaces d'appui 10A,20A sont parfaitement jointives.

Le ressort 15 comprimé se détend ce qui provoque le déplacement axial du piston 12 dans la broche 11 suivant la direction indiquée par la flèche F. La bille 13 est alors déplacer vers l'extérieur de la broche 11 en remontant la portion tronconique 12C et s'enclenche dans l'alésage 21B comme visible sur la figure 4. Elle est maintenue dans cette position en reposant sur le cylindre 12A pour verrouiller en position la broche dans le fourreau.

Le déplacement du piston 12 sous l'action du ressort 15, provoque le pivotement du levier 16A autour de l'axe 16C suivant la flèche P sur la figure 3. Le ressort de rappel 16B maintient l'extrémité du levier 16A en contact avec l'extrémité 12B du piston en s'opposant au déplacement du levier 16A selon la direction indiquée par la flèche F. Bien entendu, le ressort de compression 15 a un coefficient d'élasticité beaucoup plus petit que celui du ressort de rappel 16B.

Le déverrouillage de la broche dans le fourreau s'opère de la façon suivante. Le levier 16B est manoeuvré manuellement ou par un organe de manoeuvre de façon à exercer une force de poussée sur l'extrémité 12A du piston. Le piston 12 coulisse dans la broche suivant la direction indiqué par la flèche O sur la figure 4. Le ressort 15 se comprime alors que les arbres de poussée 14B et la plaque 14A restent fixent. En poursuivant cette manoeuvre, la portion tronconique 12C de la partie d'extrémité 12A du piston arrive en face de la bille 13 qui peut alors se rétracter dans son logement 17. La bille 13 ne fait plus alors saillie dans l'alésage 21B, ce qui permet au fourreau 21 de coulisser le long de l'axe de la broche 11. Du fait que le ressort 15 était comprimé, il se détend et pousse la plaque 14A et les arbres de poussée 14B suivant la direction indiquée par la flèche O. Les arbres de poussée 14B poussent alors la plaque 20 ce qui aide à la séparation des deux modules 1 et 2.

Les figures 5,6,7 montrent une partie d'une machine à affranchir comportant une tête 2' de machine à affranchir et une base 1' de machine à affranchir à assembler l'un dans le prolongement de l'autre.

En se reportant aux figures 5 et 6, la tête 2' est rapprochée de la base 1' suivant la flèche F'. L'arbre 11' tournant de la base s'engage dans le fourreau 21' de la tête. La surface d'appui 20'A de la tête vient en contact avec un arbre de poussée 14'B, pour pousser, en comprimant un ressort 19', une biellette articulée 18'. La biellette 18' est reliée à un levier 16'A par l'intermediaire d'une pièce 20' articulée. La biellette 18' pivote pour libérer un mécanisme de verrouillage/déverrouillage 16' comportant le levier 16'A qui est en contact avec un piston 12' mobile axialement dans l'arbre 11'. En reculant vers la droite sur la figure 6, le levier 16'A permet au piston 12' de reculer aussi vers la droite sous l'action du ressort pré-comprimé 15'. La bille 13' s'engage dans un alésage 21'B. Comme visible sur la figure 8, la bille 13' est logée en 17' à l'intérieur de l'arbre 11' et fait saillie dans l'alésage 21'B par une ouverture 17'A aménagée dans l'arbre lorsque la bille 13' est portée par une partie tronconique 12'C du piston 12'. Cette ouverture 17'A est rétrécie pour limiter le déplacement de la bille.

Pour désassembler la tête 2' de la base 1', comme visible sur la figure 7, un levier 16'D est manoeuvré suivant la flèche I, pour faire pivoter le levier 16'A de façon à déplacer le piston 12' vers la gauche. Le ressort 15' est comprimé et la bille 13' se rétracte dans son logement 17'. A ce moment là, l'arbre de poussée 14'B pousse la surface d'appui 20'A sous l'action du ressort 19' qui se détend. L'arbre de poussée 14'B entraîne la biellette 18' qui vient bloquer le déplacement du levier 16'A par l'intermédiaire de la pièce 20'.

## Revendications

1. Une machine à affranchir modulaire, comportant un premier module (1), un second module (2), un dispositif d'assemblage de modules conçu pour maintenir le premier module dans le prolongement du second module, le dispositif d'assemblage comportant au moins une broche (11) fixée au premier module en faisant saillie et un fourreau (21) aménagé dans le second module, la broche et le fourreau étant agencés pour s'insérer l'un dans l'autre, et des moyens de verrouillage en position de la broche par rapport au fourreau lorsqu'ils sont insérés l'un dans l'autre, caractérisée en ce que lesdits moyens de verrouillage comportent, d'une part, un piston (12) mobile axialement à l'intérieur de la broche (11) pour déplacer un organe rétractable (13) logé à l'intérieur de la broche de manière à ce que celui-ci fasse saillie vers l'extérieur de la broche, et d'autre part, un évidement (21B) dans le fourreau (21) pour recevoir ledit organe (13) faisant saillie afin d'immobiliser la broche dans le fourreau, et en ce que le dispositif d'assemblage comprend en outre un ensemble de manoeuvre (14) du piston qui déplace axialement et automatiquement le piston dans la broche durant l'insertion de la broche (11) dans le fourreau (21), ledit ensemble de manoeuvre comprenant un organe de poussée (14A, 14B) monté coulissant à l'intérieur du premier module (1) et agencé pour coulisser le long du piston (12) sous l'action du second module (2) poussant cet organe de poussée pendant que la broche s'insère dans le fourreau, et un ressort de compression (15) monté sur le piston et agissant à l'encontre du déplacement de l'organe de poussée pour déplacer le piston (12) au moment ou l'organe rétractable (13) fait face à l'évidement (21B) dans le fourreau (21).

2. La machine selon la revendication 1, dans laquelle le piston (12) comporte une portion de piston formant une rampe (12C) qui déplace l'organe rétractable (13) vers l'extérieur de la broche.

3. La machine selon l'une des revendications 1 ou 2, dans laquelle l'organe rétractable est une bille (13).

4. La machine selon l'une des revendications 1 à 3, dans laquelle l'évidement dans le fourreau est un alésage (21B) formé à distance de l'entrée du fourreau.

5. La machine selon la revendication 1, dans laquelle l'organe de poussée comprend deux arbres (14B) coulissants et disposés de part et d'autre de la broche, les arbres étant reliés entre eux par une plaque (14A) montée mobile le long du piston.

6. La machine selon les revendications 1 ou 5, comprenant en outre un ensemble de déverrouillage (16) qui est agencé pour exercer une force de poussée axiale sur le piston (12) de manière à déverrouiller automatiquement la broche (11) du fourreau (21) et actionner l'ensemble de manoeuvre de façon à séparer le premier module (1) du second module (2).

7. La machine selon la revendication 6, dans laquelle l'ensemble de déverrouillage comprend un levier (16A) monté pivotant sur le premier module, et un ressort de rappel (16B) relié au levier et travaillant à l'encontre du déplacement du levier (16A).

## Patentansprüche

1. Modulare Frankiermaschine mit einem ersten Modul (1), einem zweiten Modul (2), einer Vorrichtung zum Zusammenbau der Moduln, die den ersten Modul in der Verlängerung des zweiten Moduls hält, wobei die Vorrichtung zum Zusammenbau mindestens einen am ersten Modul befestigten und von ihm vorstehenden Dorn (11) und ein im zweiten Modul vorgesehenes Futter (21), die durch Translationsbewegung zusammengesteckt werden, und Positions-Verriegungsmittel für den Dorn in Bezug auf das Futter aufweist, wenn sie zusammengesteckt sind, dadurch gekennzeichnet, daß die Verriegelungsmittel einerseits einen Kolben (12), der axial im Dorn (11) beweglich ist, um ein zurückziehbares Organ (13) zu verschieben, das im Dorn derart angeordnet ist, daß es aus dem Dorn vorsteht, und andererseits eine Vertiefung (21B) im Futter (21) aufweisen, die das Organ (13) aufnimmt, wenn es vorsteht, so daß der Dorn im Futter festgehalten wird, und daß die Vorrichtung zum Zusammenbau außerdem eine Betätigungseinheit (14) für den Kolben aufweist, die den Kolben während der Einführung des Dorns (11) in das Futter (21) axial und automatisch im Dorn verschiebt, wobei die Betätigungseinheit ein Druckorgan (14A, 14B), das gleitend im Inneren des ersten Moduls (1) angeordnet und so ausgebildet ist, daß es entlang des Kolbens (12) unter der Wirkung des zweiten Moduls (2) gleitet, der auf dieses Druckorgan drückt, während der Dorn in das Futter eindringt, und eine Kompressionsfeder (15) aufweist, die auf den Kolben montiert ist und der Verschiebung des Druckorgans entgegenwirkt, um den Kolben (12) zu verschieben, sobald das zurückziehbare Organ (13) vor der Vertiefung (21B) im Futter (21) liegt.

2. Maschine nach Anspruch 1, bei der der Kolben (12) einen eine Rampe (12C) bildenden Kolbenabschnitt aufweist, der das zurückziehbare Organ (13) aus dem Dorn hinausschiebt.

3. Maschine nach einem der Ansprüche 1 oder 2, bei der das zurückziehbare Organ eine Kugel (13) ist.

4. Maschine nach einem der Ansprüche 1 bis 3, bei der die Vertiefung im Futter eine Bohrung (21B) ist, die in einem Abstand zum Eingang des Futters ausgebildet ist.

5. Maschine nach Anspruch 1, bei der das Druckorgan zwei gleitende Stößel (14B) aufweist, die zu beiden Seiten des Dorns angeordnet sin und miteinander über eine Platte (14A) verbunden sind, die entlang des Kolbens beweglich montiert ist.

6. Maschine nach einem der Ansprüche 1 oder 5, die weiter eine Entriegelungseinheit (16) aufweist, die so ausgebildet ist, daß sie einen axialen Druck auf den Kolben (12) ausübt, um den Dorn (11) automatische vom Futter (21) zu entriegeln und die Betätigungseinheit so zu betätigen, daß der erste Modul (1) und der zweite Modul (2) voneinander getrennt werden.

7. Maschine nach Anspruch 6, bei der die Entriegelungseinheit einen Hebel (16A), der schwenkbar auf dem ersten Modul montiert ist, und eine Rückholfeder (16B) aufweist, die mit dem Hebel verbunden ist und der Verschiebung des Hebels (16A) entgegenwirkt.

## Claims

1. A modular franking machine comprising a first module (1), a second module (2), a module assembly device adapted to hold the first module in alignment with the second module, the assembly device comprising at least one projecting shaft (11) fixed to the first module and a sheath (21) provided in the second module, the shaft and the sheath being adapted to be inserted one inside the other, and means for locking the shaft in position relative to the sheath when inserted one inside the other, the machine being characterized in that said locking means comprise on the one hand, a piston (12) mobile axially inside the shaft (11) to displace a retractable member (13) housed inside the shaft so that it projects towards the outside of the shaft, and on the other hand, a recess (21B) in the sheath (21) to receive said projecting member (13) in order to immobilize the shaft in the sheath, and in that the assembly device further comprises an assembly for maneuvering (14) the piston which displaces the piston axially and automatically in the shaft during insertion of the shaft (11) into the sheath (21), said maneuvering assembly comprising a thrust member (14A, 14B) mounted so as to slide inside the first module (1) and adapted to slide along the piston (12) under the action of the second module (2) which pushes said thrust member while the shaft is inserted in the sheath, and a compression spring (15) mounted on said piston and opposing displacement of the thrust member to displace the piston (12) when the retractable member (13) faces the recess (21B) in the sheath (21).

2. The machine according to claim 1, in which the piston (12) has a piston portion forming a ramp (12C) which displaces the retractable member (13) towards the outside of the shaft.

3. The machine according to one of claims 1 or 2, in which the retractable member is a ball (13).

4. The machine according to one of claims 1 to 3, in which the recess in the sheath is a bore (21B) which is formed at a distance from the entry of the sheath.

5. The machine according to claim 1, in which the thrust member comprises two sliding shafts (148) one on each side of the shaft and linked together by a plate (14A) mounted mobile along the piston.

6. The machine according to claims 1 or 5, further comprising an unlocking assembly (16) adapted to exert an axial thrust force on the piston (12) so as to unlock the shaft (11) from the sheath (21) automatically and to actuate the maneuvering assembly so as to separate the first module (1) from the second module (2).

7. The machine according to claim 6, in which the unlocking assembly comprises a lever (16A) mounted so as to pivot on the first module and a return spring (16B) coupled to the lever and opposing displacement of the lever (16A).
